# EUROPÄISCHE PATENTSCHRIFT

(11) **EP 1 520 827 B1**
(45) Veröffentlichungstag und Bekanntmachung des Hinweises auf die Patenterteilung: **15.11.2006**
(21) Anmeldenummer: 03022333.3
(22) Anmeldetag: 04.10.2003
(51) Int. Cl.: B65H 59/38, B65H 59/00

(54) **Verfahren und Vorrichtung zur Regelung der Fadenspannung auf einer Textilmaschine, sowie Anwendung des Verfahrens**
Method and apparatus for controlling the yarn tension in a textile machine and use of the method
Procédé et dispositif pour la régulation de la tension du fil dans une machine textile et l'utilisation du procédé

(43) Veröffentlichungstag der Anmeldung: 06.04.2005
(73) Patentinhaber: Schärer Schweiter Mettler AG, 8812 Horgen (CH)
(72) Erfinder: Böni, Franz, 3855 Brienz (CH)
(74) Vertreter: Dittrich, Horst

(56) Entgegenhaltungen:
- EP-A- 0 470 273
- EP-A- 1 125 880
- EP-A- 1 318 097
- WO-A-92/08664
- US-A- 4 245 794

## Beschreibung

Die vorliegende Erfindung betrifft ein Verfahren zur Regelung der Fadenspannung auf einer Textilmaschine, auf welcher der Faden durch eine Fadenlieferung von einem Vorrat abgezogen und einer einen Fadenführer aufweisenden Fadenverlegung zugeführt wird, wobei eine Regelgrösse für die Liefergeschwindigkeit des Fadens gewonnen wird.

Für verschiedene Prozesse in der Textilindustrie, beispielsweise für den Spulprozess, ist eine konstante Fadenspannung eine der Voraussetzungen für eine optimale und einheitliche Qualität des bei dem betreffenden Prozess hergestellten Produkts. Trotzdem kommt es beim Spulprozess immer wieder vor, dass in Abhängigkeit von der Qualität der Vorlagespule, von eventuell vorgenommenen Fadenbehandlungen wie beispielsweise Färben und dergleichen, und von der Spulgeschwindigkeit, die Fadenspannung relativ stark schwankt. Aus diesem Grund wurden verschiedene Einrichtungen vorgeschlagen, die eine konstante Fadenspannung ermöglichen sollen, beispielsweise die in der DE-C-38 24 034 und in der EP-A-0 950 742 beschriebenen.

Bei der in der DE-C-38 24 034 beschriebenen Einrichtung sind bei einer fadenverbrauchenden Maschine, insbesondere einer Rundstrickmaschine, die mehrere fadenverarbeitende Stellen aufweist, entsprechend viele Liefereinrichtungen für das fadenförmige Gut vorgesehen. An jeder Lieferstelle befindet sich eine Fadenspannungseinrichtung, die mit dem fadenförmigen Gut zusammen wirkt und einen Geber und eine Messschaltung enthält.

Die in der EP-A-0 950 742 beschriebene Einrichtung zur Steuerung der Garnzufuhr an einer Textilmaschine, wie beispielsweise einer Strick-, Wirk- oder Spulmaschine, enthält einen Sensor zu Messung der Fadenspannung, Mittel zur Messung der Fadenliefergeschwindigkeit und eine Steuerung zur präzisen Einstellung dieser beiden Parameter, wobei vorzugsweise die Fadenliefergeschwindigkeit anhand der Fadenspannung geregelt wird. Eine ähnliche Einrichtung ist in der EP-A-0 875 479 der Schärer Schweiter Mettler AG beschrieben.

Bei Spulmaschinen besteht das Problem, dass durch die lineare Bewegung der Fadenverlegeeinheit der Faden verkürzt oder verlängert wird und dadurch die Fadenspannung kurzzeitig ansteigt beziehungsweise absinkt. Diese Spannungsschwankungen können aber durch die bekannten Einrichtungen wegen der durch die Trägheit des Sensors und der Steuerung bedingten Zeitverzögerung nicht ausgeregelt werden.

In der EP-A-1 318 097 ist ein Verfahren der eingangs genannten Art beschrieben, bei welchem eine Unterscheidung der die Schwankungen der Fadenspannung verursachenden Störungen nach periodischen und stochastischen Störungen erfolgt, und die periodischen Störungen berechnet und für die genannte Regelgrösse berücksichtigt werden. Die stochastischen Störungen sind die durch den Abzug des Fadens bedingten Störungen und die periodischen Störungen, welche wesentlich grösser sind als die stochastischen, sind die durch die Fadenverlegung bedingten Störungen. Da die letzteren geometrisch bedingt sind, können sie berechnet werden.

Es hat sich gezeigt, dass durch dieses Verfahren die Schwankungen der Fadenspannung nicht in allen Fällen ausreichend gut kompensiert werden, so dass die Toleranzbandbreite der Fadenspannung im erzeugten Produkt noch immer relativ hoch ist.

Durch die Erfindung sollen nun dieses bekannte Verfahren zur Regelung der Fadenspannung auf einer Textilmaschine so verbessert werden, dass die Qualität der Kompensation der periodischen Fadenspannungsschwankungen weiter verbessert und dadurch die Toleranzbandbreite der Fadenspannung im erzeugten Produkt enger wird.

Diese Aufgabe wird bei einem Verfahren der eingangs genannten Art erfindungsgemäss dadurch gelöst, dass die Fadenspannung von der Position des Fadenführers abhängig gemessen wird und die dabei gemessenen Schwankungen der Fadenspannung für die genannte Regelgrösse berücksichtigt werden, wobei eine laufende Synchronisation zwischen der Position des Fadenführers und der Steuerung der Fadenlieferung erfolgt und somit ein positionsabhängiger Messwert der Fadenspannung gewonnen wird, und dass eine Mittelung der Messwerte der Fadenspannung für die einzelnen Positionen über eine Anzahl von Verlegezyklen erfolgt.

Eine erste bevorzugte Ausführungsform des erfindungsgemässen Verfahrens ist dadurch gekennzeichnet, dass die Messung der Fadenspannung an festen Positionen n-mal über einen Hub des Fadenführers erfolgt, und dass die Messwerte für jede Position über m Verlegezyklen ermittelt und gemittelt werden.

Die positionsabhängige Ermittlung der Fadenspannung und die zugehörige Synchronisation der Liefergeschwindigkeit des Fadens ist unanhängig vom Hub und von der Geschwindigkeit des Fadenführers. Diese Unabhängigkeit erlaubt die Kompensation von periodischen Schwankungen der Fadenspannung auch bei Start- und Stoprampen sowie bei tiefen Produktionsgeschwindigkeiten.

Bei einem in der WO-A-92 08664 beschriebenen ähnlichen Verfahren wird die Momentanposition des Fadenführers durch einen Sensor bestimmt und die Fadenspannung in Abhängigkeit von dieser Momentanposition gesteuert. Es erfolgt also eine positionsabhängige Steuerung, aber keine positionsabhängige Messung der Fadenspannung.

Eine zweite bevorzugte Ausführungsform des erfindungsgemässen Verfahrens ist dadurch gekennzeichnet, dass Störungen der Fadenspannung aufgrund der Abweichung des aktuellen positionsabhängigen Messwerts von dem über m Zyklen gemittelten Wert erkannt werden.

Gemäss einer dritten bevorzugten Ausführungsform des erfindungsgemässen Verfahrens wird der positionsabhängige Messwert der Fadenspannung als Basis-Regelgrösse verwendet, welcher an den Umkehrpunkten des Fadenführers ein Korrekturwert für eine kurzzeitige Abbremsung des Lieferwerks überlagert wird.

Eine vierte bevorzugte Ausführungsform ist dadurch gekennzeichnet, dass anhand des positionsabhängigen Messwerts der Fadenspannung eine adaptive Anpassung der Liefergeschwindigkeit erfolgt, bei welcher in Abhängigkeit von der jeweiligen Position des Fadenführers die Liefergeschwindigkeit erhöht oder reduziert wird.

Die Erfindung betrifft weiter eine Vorrichtung zur Regelung der Fadenspannung auf einer Textilmaschine, mit einem motorisch angetriebenen Lieferwerk für den Faden und einer Fadenverlegung mit einem Fadenführer zum Aufwickeln des Fadens auf einen Garnträger, wobei der Antrieb des Lieferwerks so geregelt ist, dass ein Ausgleich der durch die Fadenverlegung bedingten Störungen der Fadenspannung erfolgt. Die erfindungsgemässe Vorrichtung ist gekennzeichnet durch einen Sensor zur Messung der Fadenspannung und durch eine Auswertestufe für die Sensorsignale, in welcher eine Zuordnung der Messwerte des Sensors zur jeweiligen Position des Fadenführers und eine Mittelung der Messwerte der Fadenspannung für die einzelnen Positionen über eine Anzahl von Verlegezyklen erfolgt, und durch Mittel für eine laufende Synchronisation zwischen der Position des Fadenführers und der Steuerung der Fadenlieferung.

Eine erste bevorzugte Ausführungsform der erfindungsgemässen Vorrichtung ist dadurch gekennzeichnet, dass die Bestimmung der genannten Regelgrösse unter Mitberücksichtigung der momentanen Fadengeschwindigkeit erfolgt.

Eine zweite bevorzugte Ausführungsform ist dadurch gekennzeichnet, dass eine erste Steuerstufe für den Antrieb des Garnträgers und der Fadenverlegung und eine mit dieser verbundene zweite Steuerstufe für den Antrieb des Lieferwerks vor-gesehen sind, von denen eine die genannte Auswertestufe enthält, und dass zwischen den beiden Steuerstufen eine laufende Übermittlung und Synchronisierung der Position des Fadenführers erfolgt.

Eine weitere bevorzugte Ausführungsform der erfindungsgemässen Vorrichtung ist dadurch gekennzeichnet, dass der Fadenführer eine hin- und hergehende Changierbewegung ausführt, und dass der Antrieb des Lieferwerks so geregelt ist, dass an den Umkehrpositionen des Fadenführers eine zur Kompensation der Stillstandszeit des Fadenführers dienende Reduktion der Fadenliefergeschwindigkeit erfolgt.

Die Erfindung betrifft weiter eine Anwendung des genannten Verfahrens auf Spulmaschinen, Aircovering-Maschinen oder Texturiermaschinen.

Im folgenden wird die Erfindung anhand eines Ausführungsbeispiels und der Zeichnungen näher erläutert; es zeigt:
- Fig. 1: eine schematische Darstellung der Spulstation einer Spulmaschine; und
- Fig. 2: ein Diagramm des Regelkreises zur Regelung der Fadenspannung.

Die in Fig. 1 dargestellte Spulstation besteht aus einer Aufsteckung 1 zur Aufnahme einer Vorlagespule 2 mit einem Faden F, einer Fadendämmung 3, einem von einem Motor 4 angetriebenen Lieferwerk 5, einem Sensor 6 zur Messung der Spannung des Fadens F und einem Spulaggregat 7. Das letztere besteht aus einer durch einen Motor (nicht dargestellt) antreibbaren Spindel 8 zur Aufnahme und Halterung einer Spulenhülse 9, auf die eine Spule 10 aufgewickelt wird, und aus einer Fadenverlegung 11. Alternativ kann der Antrieb der Spule 10 über eine motorisch angetriebene Reibwalze erfolgen, auf der die Spule 10 aufliegt (siehe dazu EP-A-1 125 878). Die Fadenverlegung 11 enthält als wesentlichstes Element einen Fadenführer 12, der entlang der Achse der Spule 10 eine oszillierende Changierbewegung ausführt. Eine solche Fadenverlegung ist beispielsweise in der EP-A-0 829 444 (= US-A-5 918 829), der EP-A-1 125 878, der EP-A-1 209 114 und der EP-A-1 219 559 beschrieben, auf deren Offenbarung hiermit ausdrücklich Bezug genommen wird.

Anstatt der dargestellten Fadenverlegung 11 mit dem entlang der Achse der Spule 10 eine oszillierende Changierbewegung ausführenden Fadenführer 12 kann auch eine so genannte Flügel-Fadenverlegung der in der EP-A-0 997 422 beschriebenen Art vorgesehen sein. Eine solche Flügel-Fadenverlegung weist zwei gegenläufig rotierbare, übereinander angeordnete Fadenführerflügel und eine Bogenscheibe auf. Die Fadenführerflügel treten aus der Kontur der Bogenscheibe hervor und tauchen wieder in diese ein, wobei an den Eintauchpunkten der Fadenführerflügel jeweils die Übergabe des Fadens erfolgt.

Der Fadenführer 12 ist auf einem in einer schienen- oder nutenartigen Führung hin und her bewegbaren Gleitorgan 13 befestigt, an welchem ein Changierelement 14 angreift. Dieses ist als flexibles und in Changierrichtung steifes Organ zur Übertragung von Zugkräften ausgebildet und beispielsweise durch eine Saite, einen Draht, ein Metallseil, einen Flach-, Zahn- oder Keilriemen, ein Metallband, eine Kette oder dgl. gebildet. Das Changierelement 14 läuft über zwei Rollen 15 und 16, von denen die eine, darstellungsgemäss die Rolle 16, als Treibrad für den Antrieb des Changierelements 14 dient.

Das Treibrad 16 ist von einem Servomotor (nicht dargestellt), vorzugsweise einem Schrittmotor, angetrieben. Vorzugsweise ist das Treibrad 16 direkt auf der Motorwelle befestigt. Dem Motor ist ein Sensor (nicht dargestellt) zur Detektion der Drehposition des Treibrades 16 und damit der Changierposition des Fadenführers 12 zugeordnet. Bezüglich dieses Sensors wird auf die EP-A-0 829 444 und die zu dieser korrespondierende US-A-5 918 829 verwiesen. Der Sensor ist ein aus einer Sende- und einer Empfangsdiode bestehender fotoelektrischer Sensor, der die Bewegung des Treibrads 16 oder einer mit diesem starr verbundenen Scheibe abtastet. Das Treibrad 16 oder die Scheibe ist zu diesem Zweck mit geeigneten optisch abtastbaren Markierungen, beispielsweise mit entlang eines Kreises angeordneten Löchern oder Schlitzen, versehen.

Die Antriebsmotoren der Spindel 8 und des Treibrades 16, der Sensor für die Changierposition des Fadenführers 12 sowie eventuelle weitere Sensoren, beispielsweise für die Drehzahl der Spule 10, sind mit einer Spindelsteuerung 17 verbunden, welche die genannten Motoren anhand von programmierten Spulparametern und Wickelgesetzen sowie der von den Sensoren gelieferten Daten steuert. Die Spindelsteuerung 17 ist ausserdem mit einer Liefersteuerung 18 verbunden, welche ihrerseits mit dem Fadenspannungssensor 6 und mit dem Antriebsmotor 4 des Lieferwerks 5 verbunden ist.

Der Fadenspannungssensor 6 misst die Schwankungen der Fadenspannung an festen Positionen n-mal über einen Hub. Diese Messwerte werden über m Verlegezyklen ermittelt und gemittelt. Die so gewonnenen Werte zeigen also ein Abbild der Fadenverkürzung oder Fadenverlängerung vor der Fadenverlegung 11 und bilden den Vorsteuerwert für die Regelgrösse der Fadenlieferung. Wichtig für die positionsabhängige Ermittlung der Fadenspannung ist die Information, an welcher Position sich der Fadenführer 12 zu einer bestimmten Zeit befindet. Diese Information wird laufend mit hoher Priorität zwischen der Spindelsteuerung 17 und der Liefersteuerung 18 ausgetauscht und es erfolgt eine Synchronisierung der Zeitbasis.

Wesentlich ist auch, dass die positionsabhängige Ermittlung der Fadenspannung und auch die zugehörige Synchronisation der Spindelsteuerung 17 und der Liefersteuerung 18 vom Hub und von der Geschwindigkeit der Fadenverlegung 11 unabhängig ist. Diese Unabhängigkeit erlaubt die Kompensation von so genannten periodischen Fadenschwankungen auch bei Start- und Stopprampen sowie bei tiefen Produktionsgeschwindigkeiten.

Periodische Fadenschwankungen sind Störungen, die durch die Fadenverlegung 11 verursacht sind. Ein Blick auf die Geometrie der Fadenverlegung zeigt, dass wegen der linearen Bewegung des Fadenführers 12, die Länge des Fadens F zwischen diesem und dem Fadenspannungssensor 6 an den Umkehrpunkten der Changierbewegung grösser ist als in der Mitte.

Diese Verhältnisse sind durch den gestrichelten Kreisbogen B angedeutet, wobei der Längenunterschied zwischen den beiden Extremwerten mit dem Bezugszeichen A bezeichnet ist. Diesem Längenunterschied entspricht ein Unterschied der Fadenspannung, welche an den Umkehrpunkten grösser ist als in der Mitte. Die Fadenspannung erreicht also an einem Umkehrpunkt ihren Höchstwert, nimmt gegen die Mitte hin ab, erreicht dort ihren Tiefstwert und steigt dann bis zum Umkehrpunkt wieder an.

Zusätzlich zu den periodischen Fadenspannungsschwankungen gibt es noch stochastische Störungen oder Schwankungen, die durch den Fadenabzug von der Vorlagespule 2 und durch die Lieferung 5 verursacht sind. Diese stochastischen Störungen gehen in die Messwerte des Sensors 6 nur mit einem sehr geringen Anteil ein. Sie weichen vom ermittelten Vorsteuerwert ab und beeinflussen die Fadenlieferung 5 derart, dass eine konstante Fadenspannung erzielt wird.

Die Geometrie der Fadenverlegung 11, die ja bekannt ist, wird dazu benutzt, um die Fadenlieferung 5 an den Umkehrpunkten des Fadenführers 12 kurz abzubremsen. An diesen Umkehrpunkten erfolgt eine wesentliche, aber von der Bewicklungslänge abhängige Drosselung des Motors 4, um die Stillstandszeit des Fadenführers 12 an den Umkehrpunkten zu kompensieren.

Das Diagramm von Fig. 2 zeigt den Regelkreis für die beschriebene Regelung der Fadenspannung: Links oben erkennt man die der Spindelsteuerung 17 vorgebbaren Parameter 19, das ist die Verlegungsgeometrie und die Aufwickelgeometrie, darunter den der Liefersteuerung 18 vorgebbaren Sollwert 20 der Fadenspannung. Der letztere wird über ein Addierglied 21 und eine Übertragungsfunktion 22 mit den Parametern 19 verknüpft. Dem Addierglied 21 ist auch der vom Fadenspannungssensor 6 gemessene und verarbeitete Istwert der Fadenspannung zugeführt. Mit Übertragungsfunktion 22 ist das mathematische Verhältnis zwischen Eingangs- und Ausgangssignal unter Berücksichtigung einer zeitlichen Verzögerung bezeichnet. Mit anderen Worten, bei einer Veränderung am Eingang der Übertragungsfunktion 22 reagiert deren Ausgang in charakteristischer Weise mit einem neuen Wert. Die Verknüpfung des Ausgangs der Übertragungsfunktion 22 mit den Parametern 19 gelangt zur Regelstrecke 23, das ist das zu beeinflussende Glied oder der zu regelnde Teil des Regelkreises. Für die Regelung ist eine Rückkopplung nötig. Im vorliegenden Fall sind dies der Faden F und die Eigenschaften der Elemente, welche der Faden F auf seinem Weg berührt. Solche Eigenschaften sind beispielsweise die Oberfläche der Antriebsrolle (Lieferwerk 5) und die Oberflächen aller Umlenkstellen.

Auch die Materialparameter 24 des Fadens F, und hier insbesondere dessen Elastizität, sind wesentlich für die Regelung. Sie sind als eigenes Kästchen aufgeführt, weil abhängig vom Material andere Regelereinstellungen verwendet werden können. Das Ausgangssignal der Stufe 24 ist der Istwert der Fadenzugkraft/Fadenspannung. Die Fadenspannung wird n-mal an festen Positionen (winkelsynchron) gemessen und vom Regler in einer Stufe 25 über m Abtastungen gemittelt. Die Fadenspannung stellt also den positionsabhängigen Istwert der zu regelnden Grösse dar. Der Regelalgorithmus 26 ist beispielsweise ein PD-Regler, PID-Regler oder 3-Punktregler. Störungen der Fadenspannung werden als solche erkannt, weil ihr aktueller Wert von dem über m Perioden gemittelten Wert abweicht.

## Patentansprüche

1. Verfahren zur Regelung der Fadenspannung auf einer Textilmaschine, auf welcher der Faden (F) durch eine Fadenlieferung (5) von einem Vorrat (2) abgezogen und einer einen Fadenführer (12) aufweisenden Fadenverlegung (11) zugeführt wird, wobei eine Regelgrösse für die Liefergeschwindigkeit des Fadens (F) gewonnen wird, **dadurch gekennzeichnet, dass** die Fadenspannung von der Position des Fadenführers abhängig gemessen wird und die dabei gemessenen Schwankungen der Fadenspannung für die genannte Regelgrösse berücksichtigt werden, wobei eine laufende Synchronisation zwischen der Position des Fadenführers (12) und der Steuerung (18) der Fadenlieferung (5) erfolgt und somit ein positionsabhängiger Messwert der Fadenspannung gewonnen wird, und dass eine Mittelung der Messwerte der Fadenspannung für die einzelnen Positionen über eine Anzahl von Verlegezyklen erfolgt.

2. Verfahren nach Anspruch 1, **dadurch gekennzeichnet, dass** die Messung der Fadenspannung an festen Positionen n-mal über einen Hub des Fadenführers (12) erfolgt, und dass die Messwerte für jede Position über m Verlegezyklen ermittelt und gemittelt werden.

3. Verfahren nach Anspruch 2, **dadurch gekennzeichnet, dass** Störungen der Fadenspannung aufgrund der Abweichung des aktuellen positionsabhängigen Messwerts von dem über m Zyklen gemittelten Wert erkannt werden.

4. Verfahren nach Anspruch 3, **dadurch gekennzeichnet, dass** der positionsabhängige Messwert der Fadenspannung als Basis-Regelgrösse verwendet wird, welcher an den Umkehrpunkten des Fadenführers (12) ein Korrekturwert für eine kurzzeitige Abbremsung des Lieferwerks (5) überlagert wird.

5. Verfahren nach einem der Ansprüche 1 bis 4, **dadurch gekennzeichnet, dass** anhand des positionsabhängigen Messwerts der Fadenspannung eine adaptive Anpassung der Liefergeschwindigkeit erfolgt, bei welcher in Abhängigkeit von der jeweiligen Position des Fadenführers (12) die Liefergeschwindigkeit erhöht oder reduziert wird.

6. Vorrichtung zur Regelung der Fadenspannung auf einer Textilmaschine, mit einem motorisch angetriebenen Lieferwerk (5) für den Faden (F) und einer Fadenverlegung (11) mit einem Fadenführer (12) zum Aufwickeln des Fadens (F) auf einen Garnträger (9), wobei der Antrieb (4) des Lieferwerks (5) so geregelt ist, dass ein Ausgleich der durch die Fadenverlegung (11) bedingten Störungen der Fadenspannung erfolgt, **gekennzeichnet durch** einen Sensor (6) zur Messung der Fadenspannung und **durch** eine Auswertestufe (25) für die Sensorsignale, in welcher eine Zuordnung der Messwerte des Sensors (6) zur jeweiligen Position des Fadenführers (12) und eine Mittelung der Messwerte der Fadenspannung für die einzelnen Positionen über eine Anzahl von Verlegezyklen erfolgt, und **durch** Mittel (26) für eine laufende Synchronisation zwischen der Position des Fadenführers (12) und der Steuerung (18) der Fadenlieferung (5).

7. Vorrichtung nach Anspruch 6, **dadurch gekennzeichnet, dass** die Bestimmung der genannten Regelgrösse unter Mitberücksichtigung der momentanen Fadengeschwindigkeit erfolgt.

8. Vorrichtung nach Anspruch 6 oder 7, **dadurch gekennzeichnet, dass** eine erste Steuerstufe (17) für den Antrieb des Garnträgers (9) und der Fadenverlegung (12) und eine mit dieser verbundene zweite Steuerstufe (18) für den Antrieb des Lieferwerks (5) vor-gesehen sind, von denen eine die genannte Auswertestufe (25) enthält, und dass zwischen den beiden Steuerstufen (17, 18) eine laufende Übermittlung und Synchronisierung der Position des Fadenführers (12) erfolgt.

9. Vorrichtung nach einem der Ansprüche 6 bis 8, **dadurch gekennzeichnet, dass** der Fadenführer (12) eine hin- und hergehende Changierbewegung ausführt, und dass der Antrieb des Lieferwerks (5) so geregelt ist, dass an den Umkehrpositionen des Fadenführers (12) eine zur Kompensation der Stillstandszeit des Fadenführers (12) dienende Reduktion der Fadenliefergeschwindigkeit erfolgt.

10. Anwendung des Verfahrens nach einem der Ansprüche 1 bis 5 auf Spulmaschinen, Aircovering-Maschinen oder Texturiermaschinen.

## Claims

1. Method for regulating the thread tension on a textile machine, on which the thread (F) is drawn off a supply (2) by a thread feeder (5) and delivered to a thread laying mechanism (11) comprising a thread guide (12), wherein a controlled variable for the feed speed of the thread (F) is obtained, **characterised in that** the thread tension is measured in accordance with the position of the thread guide, and the fluctuations of the thread tension which are then measured are taken into account for the above-mentioned controlled variable, wherein continuous synchronisation between the position of the thread guide (12) and the control (18) of the thread feeder (5) takes place and a position-dependent measured value of the thread tension is thus obtained, and that the measured values of the thread tension for the individual positions are averaged over a number of winding cycles.

2. Method according to Claim 1, **characterised in that** the thread tension is measured at fixed positions n times over a traverse motion of the thread guide (12), and that the measured values for each position are established and averaged over m winding cycles.

3. Method according to Claim 2, **characterised in that** disturbances of the thread tension on account of the deviation of the actual position-dependent measured value from the value which is averaged over m cycles are detected.

4. Method according to Claim 3, **characterised in that** the position-dependent measured value of the thread tension is used as a base controlled variable on which a correction value is superimposed at the reversing points of the thread guide (12) for short-time braking of the feed mechanism (5).

5. Method according to any one of Claims 1 to 4, **characterised in that** adaptive adjustment of the feed speed takes place on the basis of the position-dependent measured value of the thread tension, upon which adjustment the feed speed is increased or reduced in accordance with the respective position of the thread guide (12).

6. Device for regulating the thread tension on a textile machine, with a motor-driven feed mechanism (5) for the thread (F) and a thread laying mechanism (11) with a thread guide (12) for winding the thread (F) onto a yarn carrier (9), wherein the drive (4) of the feed mechanism (5) is regulated such that the disturbances of the thread tension due to the thread laying mechanism (11) are compensated, **characterised by** a sensor (6) for measuring the thread tension and by an evaluation stage (25) for the sensor signals, in which the measured values of the sensor (6) are associated with the respective position of the thread guide (12) and the measured values of the thread tension for the individual positions are averaged over a number of thread laying cycles, and by means (26) for continuous synchronisation between the position of the thread guide (12) and the control (18) of the thread feeder (5).

7. Device according to Claim 6, **characterised in that** the above-mentioned controlled variable is determined with regard to the instantaneous thread speed.

8. Device according to Claim 6 or 7, **characterised in that** a first control stage (17) for the drive of the yarn carrier (9) and of the thread laying mechanism (12), and a second control stage (18), connected to the first control stage, for the drive of the feed mechanism (5) are provided, one of which contains the above-mentioned evaluation stage (25), and that continuous transmission and synchronisation of the position of the thread guide (12) takes place between the two control stages (17, 18).

9. Device according to any one of Claims 6 to 8, **characterised in that** the thread guide (12) executes a reciprocating traversing movement, and that the drive of the feed mechanism (5) is regulated such that a reduction of the thread feed speed, which serves to compensate for the dwell time of the thread guide (12), takes place at the reversing positions of the thread guide (12).

10. Use of the method according to any one of Claims 1 to 5 on winding machines, air covering machines or texturing machines.

## Revendications

1. Procédé de régulation de la tension du fil sur une machine textile, sur laquelle le fil (F) est dévidé d'une réserve (12) par un dispositif (5) de fourniture du fil et est envoyé à un dispositif (11) de pose du fil ayant un guide-fil (12), une grandeur de régulation de la vitesse de livraison du fil (F) étant obtenue, **caractérisé en ce que** l'on mesure la tension du fil en fonction de la position du guide-fil et l'on tient compte des fluctuations ainsi mesurées de la tension du fil pour ladite grandeur de réglage, une synchronisation continue entre la position du guide-fil (12) et la commande (18) du dispositif (5) de livraison du fil étant effectuée et une valeur de mesure de la tension du fil en fonction de la position étant ainsi obtenue et **en ce que** l'on effectue une moyenne des valeurs de mesure de la tension du fil pour les diverses positions sur un certain nombre de cycles de pose.

2. Procédé suivant la revendication 1, **caractérisé en ce que** l'on effectue la mesure de la tension du fil en des positions fixes n fois sur une course du guide-fil (12) et **en ce que** l'on détermine les valeurs de mesure pour chaque position sur n cycles de pose et on en fait la moyenne.

3. Procédé suivant la revendication 2, **caractérisé en ce que** l'on détecte des perturbations de la tension du fil en raison de l'écart entre la valeur de mesure instantanée en fonction de la position et la valeur dont on a fait la moyenne sur n cycles.

4. Procédé suivant la revendication 3, **caractérisé en ce que** l'on utilise la valeur de mesure de la tension du fil en fonction de la position comme grandeur de réglage de base à laquelle est superposée aux points de rebroussement du guide-fil (12) une valeur de correction pour un freinage à bref délai du dispositif (5) de livraison.

5. Procédé suivant l'une des revendications 1 à 4, **caractérisé en ce que** l'on effectue au moyen de la valeur de mesure de la tension du fil en fonction de la position une adaptation adaptive de la vitesse de livraison pour laquelle on augmente ou on réduit la vitesse de livraison en fonction de la position respective du guide-fil (12).

6. Installation de régulation de la tension du fil sur une machine textile comprenant un dispositif (5) motorisé de livraison du fil (F) et un dispositif (11) de pose du fil ayant un guide-fil (12) pour bobiner le fil (F) sur un porte-fil (9), l'entraînement du dispositif (5) de livraison étant réglé de façon à effectuer une compensation des perturbations de la tension du fil provoquées par le disposition (11) de pose du fil, **caractérisée par** un capteur (6) de mesure de la tension du fil et par un étage (25) d'exploitation des signaux du capteur dans lequel s'effectue une association des valeurs de mesure du capteur à la position respective du guide-fil (12) et la formation d'une moyenne des valeurs de mesure de la tension du fil pour les diverses positions sur un certain nombre de cycles de pose, et par des moyens (26) pour une synchronisation continue entre la position du guide-fil (12) et la commande (18) du dispositif (5) de livraison de fil.

7. Installation suivant la revendication 6, **caractérisée en ce que** la détermination de ladite grandeur de réglage s'effectue en tenant compte de la vitesse instantanée du fil.

8. Installation suivant la revendication 6 ou 7, **caractérisée en ce qu'**il est prévu un premier étage (17) de commande pour l'entraînement du support (9) de fil et du dispositif (12) de pose du fil et un deuxième étage (18) de commande relié à celui-ci pour l'entraînement du dispositif (5) de livraison dont l'un comporte ledit étage (25) d'exploitation et **en ce qu'**il s'effectue entre les deux étages (17, 18) de commande une transmission continue et une synchronisation de la position du guide-fil (12).

9. Installation suivant l'une des revendications 6 à 8, **caractérisée en ce que** le guide-fil (12) exécute un mouvement de changement en va-et-vient et **en ce que** l'entraînement du dispositif (5) de livraison est réglé de façon à effectuer aux positions de rebroussement du guide-fil (12) une réduction de la vitesse de livraison du fil servant à compenser le temps d'arrêt du guide-fil (12).

10. Utilisation du procédé suivant l'une des revendications 1 à 5 sur des machines à bobiner, des machines aircovering ou des machine de texturation.
